# EUROPÄISCHE PATENTSCHRIFT

(11) **EP 0 407 759 B1**
(45) Veröffentlichungstag und Bekanntmachung des Hinweises auf die Patenterteilung: **05.01.1994**
(21) Anmeldenummer: 90111375.3
(22) Anmeldetag: 16.06.1990
(51) Int. Cl.: B66B 23/22

(54) **Beleuchtungseinrichtung zur Beleuchtung von Fahrtreppen oder Fahrsteigen**
Lighting device for the lighting of escalators or moving walkways
Dispositif d'éclairage pour l'éclairage d'escaliers ou de tapis roulants

(30) Priorität: 14.07.1989 CH 2652/89
(43) Veröffentlichungstag der Anmeldung: 16.01.1991
(73) Patentinhaber: INVENTIO AG, CH-6052 Hergiswil NW (CH)
(72) Erfinder: Rülke, Gerhart, A-1232 Wien (AT)

(56) Entgegenhaltungen:
- DE-B- 1 203 931
- DE-B- 1 274 286
- DE-C- 873 122

## Beschreibung

Die Erfindung betrifft eine Beleuchtungseinrichtung zur Beleuchtung von aus Balustrade, Balustradensockel und einer einen Handlauf tragenden Stützvorrichtung bestehenden Fahrtreppen oder Fahrsteigen mit mindestens einer aktiven Lichtquelle, mit Linsen zur Lichtlenkung und mit mindestens einer passiven Lichtquelle.

Aus der Patentschrift DE 873 122 ist eine Fahrtreppe mit einer Balustrade bekannt, die innen beiderseits mit Glasplatten verkleidet ist, die auf ihrer Innenseite eine Schicht mit Leuchtfarbe tragen. Die Schichten werden durch Bestrahlung zum Leuchten gebracht. Zu diesem Zweck ist oben hinter jeder der beiden Glasplatten eine Lichtquelle vorgesehen. Die Lichtquelle strahlt durch den oberen Teil einer jeden Glasplatte hindurch, der von der Schicht freigelassen ist, und leuchtet auf diese Weise auf die gegenüberliegende Glasplatte und bringt dort die Schicht zum Selbstleuchten.

Der Nachteil der bekannten Einrichtung liegt darin, dass derartige Anordnungen wohl eine ansprechende Wirkung entfalten, konstruktions- und installationsmässig aber einen hohen Aufwand erfordern. Ein weiterer Nachteil besteht darin, dass die selbstleuchtenden Schichten den begehbaren Bereich der Fahrtreppe nicht genügend auszuleuchten vermögen. Zudem sind derartige Beleuchtungseinrichtung nicht schützbar gegen Vandalismus.

Hier will die Erfindung Abhilfe schaffen. Die Erfindung, wie sie in den Ansprüchen gekennzeichnet ist, löst die Aufgabe, ein Beleuchtungssystem zu schaffen, mit dem die Beleuchtung und die dekorative Aufmachung von Fahrtreppen oder Fahrsteigen mit einfachsten Mitteln wesentlich verbessert wird.

Die durch die Erfindung erreichten Vorteile sind im wesentlichen darin zu sehen, dass Ersparnisse an technischem Aufwand möglich sind und dass die konstruktive Ausgestaltung der Balustrade erleichtert wird.

Im folgenden wird die Erfindung anhand von einer lediglich einen Ausführungsweg darstellenden Zeichnung näher erläutert. Es zeigt:
- Fig. 1: eine schematische Darstellung einer Fahrtreppen- oder einer Fahrsteigbalustrade mit einer erfindungsgemässen Beleuchtungseinrichtung.

In der Fig. 1 ist mit 1 eine transparente Balustrade bezeichnet, die von einem äusseren Balustradensockel 2 und von einem inneren Balustradensockel 3 gehalten wird. Auf der Balustrade 1 ist eine einen Handlauf 4 tragende Stützvorrichtung 5 befestigt. Die Stützvorrichtung 5 besteht aus einem doppel-U-förmigen Profil mit einem ersten Teil 6 und einem zweiten Teil 7. Beide Teile 6; 7 weisen Seitenschenkel 8 auf. In einer ersten Ausführungsvariante ist mit 9 ein Mittelschenkel des ersten Teils 6 dargestellt. In einer weiteren Ausführungsvariante ist mit 10 ein Mittelschenkel des zweiten Teils 7 dargestellt. Bei beiden Ausführungsvarianten weisen die Mittelschenkel 9; 10 konvexspiegelartige Krümmungen auf. In den Balustradensockeln eingelassene aktive Lichtquellen 11 bilden mit 12 bezeichneten Linsen und mit den als passive Lichtquellen wirkenden Mittelschenkeln 9; 10 die erfindungsgemässe Beleuchtungseinrichtung. Als aktive Lichtquellen 11 sind Leuchtstoffröhren oder Glasfaserkabel vorgesehen, deren Licht 13 mit Hilfe der Linsen 12 auf die Mittelschenkel 9; 10 gelenkt wird. In einer weiteren Ausführungsvariante sind zur Lichtlenkung an Stelle der Linsen 12 nicht dargestellte Spiegel vorgesehen. Durch geeignete Formgebung und Oberflächenbeschaffenheit der Mittelschenkel 9; 10 wird das Licht 13 in die gewünschte Richtung abgelenkt. Je nach Anwendungsfall sind Lichtquellen 11 und Linsen 12 im äussern und/oder inneren Balustradensockel 2; 3 vorgesehen. Je nach Oberflächenbeschaffenheit und Krümmungsgrad der Mittelschenkel 9; 10 lassen sich dekorative Lichteffekte erzielen.

## Patentansprüche

1. Beleuchtungseinrichtung zur Beleuchtung von aus Balustrade (1), Balustradensockel (2;3) und einer einen Handlauf (4) tragenden Stützvorrichtung (5) bestehenden Fahrtreppen oder Fahrsteigen mit mindestens einer aktiven Lichtquelle (11), mit Linsen (12) zur Lichtlenkung und mit mindestens einer passiven Lichtquelle,
dadurch gekennzeichnet,
dass die aktiven Lichtquellen (11) und die Linsen (12) im Balustradensockel (2;3) und die passiven Lichtquellen auf einer Unterseite der den Handlauf (4) tragenden Stützvorrichtung (5) angeordnet sind.

2. Beleuchtungseinrichtung nach Anspruch 1,
dadurch gekennzeichnet,
dass mindestens eine aktive Lichtquelle (11), mindestens eine Linse (12) und mindestens eine passive Lichtquelle auf der Balustradenaussenseite und/oder auf der Balustradeninnenseite angeordnet sind.

3. Beleuchtungseinrichtung nach einem der vorhergehenden Ansprüche,
dadurch gekennzeichnet,
dass als aktive Lichtquellen (11) Leuchtstoffröhren vorgesehen sind.

4. Beleuchtungseinrichtung nach einem der vorhergehenden Ansprüche,
dadurch gekennzeichnet,
dass als aktive Lichtquellen (11) Glasfaserkabel vorgesehen sind.

5. Beleuchtungseinrichtung nach den Ansprüchen 1 und 2,
dadurch gekennzeichnet,
dass als passive Lichtquellen Mittelschenkel (9;10) der den Handlauf (4) tragenden Stützvorrichtung (5) vorgesehen sind.

6. Beleuchtungseinrichtung nach Anspruch 5,
dadurch gekennzeichnet,
dass die Mittelschenkel (9;10) konvexspiegelartige Krümmungen aufweisen.

## Claims

1. Lighting equipment for the lighting of escalators or moving walkways, which consist of a balustrade (1), balustrade base (2; 3) and a support device (5) carrying a handrail (4), with at least one active light source (11), with lenses (12) for light guidance and with at least one passive light source, characterised thereby that the active light sources (11) and the lenses (12) are arranged in the balustrade base (2; 3) and the passive light sources on an underside of the support device (5) carrying the handrail (4).

2. Lighting equipment according to claim 1, characterised thereby that at least one active light source (11), at least one lens (12) and at least one passive light source are arranged on the outer side of the balustrade and/or on the inner side of the balustrade.

3. Lighting equipment according to one of the preceding claims, characterised thereby that fluorescent tubular lamps are provided as active light sources (11).

4. Lighting equipment according to one of the preceding claims, characterised thereby that glass-fibre cables are provided as active light sources (11).

5. Lighting equipment according to claims 1 and 2, characterised thereby that centre limbs (9; 10) of the support device (5) carrying the handrail (4) are provided as passive light sources.

6. Lighting equipment according to claim 5, characterised thereby that the centre limbs (9; 10) have convex mirrorlike curvatures.

## Revendications

1. Dispositif d'éclairage pour l'éclairage d'escaliers ou de trottoirs roulants composés d'une balustrade (1), de socles de balustrade (2 ; 3) et d'un dispositif de support (5) portant une main courante (4), comportant au moins une source lumineuse active (11), des lentilles (12) pour diriger la lumière, et au moins une source lumineuse passive, caractérisé en ce que les sources lumineuses actives (11) et les lentilles (12) sont disposées dans le socle de balustrade (2 ; 3), tandis que les sources lumineuses passives sont disposées sur une face inférieure du dispositif de support (5) portant la main courante (4).

2. Dispositif d'éclairage selon la revendication 1, caractérisé en ce qu'au moins une source lumineuse active (11), au moins une lentille (12) et au moins une source lumineuse passive sont disposées sur la face extérieure et/ou sur la face intérieure de la balustrade.

3. Dispositif d'éclairage selon l'une des revendications précédentes, caractérisé en ce qu'il est prévu, comme sources lumineuses actives (11), des tubes fluorescents.

4. Dispositif d'éclairage selon l'une des revendications précédentes, caractérisé en ce qu'il est prévu, comme sources lumineuses actives (11), des câbles en fibres de verre.

5. Dispositif d'éclairage selon les revendications 1 et 2, caractérisé en ce qu'il est prévu, comme sources lumineuses passives, des branches centrales (9 ; 10) du dispositif de support (5) portant la main courante (4).

6. Dispositif d'éclairage selon la revendication 5, caractérisé en ce que les branches centrales (9 ; 10) présentent des courbures en forme de miroirs convexes.
